# FASCICULE DE BREVET EUROPEEN

(11) **EP 1 325 996 B1**
(45) Date de publication et mention de la délivrance du brevet: **07.07.2010**
(21) Numéro de dépôt: 02356274.7
(22) Date de dépôt: 31.12.2002
(51) Int. Cl.: E05F 15/14

(54) **Dispositif pour la motorisation d'une fenetre ou d'une baie coulissante**
Einrichtung für den Antrieb eines Fensters oder eines Schiebefensters
Device for the drive of a window or a sliding window

(30) Priorité: 04.01.2002 FR 0200101
(43) Date de publication de la demande: 09.07.2003
(73) Titulaire: Bertolus, Anne, 38500 Voiron (FR); Cutrupi, Angelo, 38460 Optevoz (FR); Salerno, Christophe, 38620 Saint Geoire en Valdaine (FR)
(72) Inventeur: Bertolus, Anne, 38500 Voiron (FR); Cutrupi, Angelo, 38460 Optevoz (FR); Salerno, Christophe, 38620 Saint Geoire en Valdaine (FR)
(74) Mandataire: Maureau, Philippe

(56) Documents cités:
- DE-U- 29 702 827
- FR-A- 2 664 644
- FR-A- 2 752 871
- GB-A- 532 005

## Description

La présente invention a pour objet un dispositif pour la motorisation d'une fenêtre ou d'une baie coulissante. La motorisation d'une fenêtre ou d'une baie coulissante procure un confort à l'utilisateur puisque évitant à l'utilisateur d'actionner manuellement la fenêtre. Dans d'autres cas, notamment dans le cas de personnes handicapées, la motorisation d'une fenêtre ou d'une baie constitue un équipement indispensable.

Un certain nombre de dispositifs de motorisation de fenêtres ou baies coulissantes sont déjà connus.

C'est ainsi que le document JP-11-204778 décrit un dispositif de motorisation comprenant une crémaillère adaptée sur le châssis coulissant de la fenêtre. Un motoréducteur est fixé à cheval sur un angle de la paroi délimitant la fenêtre. Le motoréducteur est monté sur un support basculant, de manière à pouvoir être déplacé entre une position embrayée dans laquelle un pignon entraîné par le motoréducteur engrène avec la crémaillère pour déplacer en translation le châssis coulissant, et une position débrayée dans laquelle le pignon de manoeuvre n'engrène plus avec la crémaillère pour permettre une ouverture manuelle de la baie coulissante.

Ce dispositif présente l'inconvénient d'être inesthétique et de ne pas pouvoir être adapté sur tous les types de fenêtres. En outre, un tel dispositif subit des contraintes très importantes lors de la manoeuvre de châssis de grande dimension.

Le document FR-2 752 871 divulgue les caractéristiques du préambule de la revendication 1 et concerne un dispositif de motorisation pour baie coulissante, comportant une crémaillère fixée à l'avant de la traverse basse de la baie à motoriser et un bloc moteur fixé au sol, situé à l'extrémité de la baie coulissante vers laquelle celle-ci se déplace pour s'ouvrir. Le bloc moteur comprend un moteur électrique à arbre de rotation verticale, sur lequel est calé un pignon engrenant avec la crémaillère. L'ensemble d'entraînement est recouvert par un carter.

Le document DE-297 02 827 concerne un système d'entraînement pour une baie coulissante, dans lequel deux crémaillères sont prévues en partie haute et en partie basse de la baie coulissante, ces crémaillères engrenant avec deux roues dentées qui sont entraînées par un moteur comportant deux arbres de sortie opposés et sur lesquels sont calés les pignons. Ce moteur est logé à l'intérieur d'un carter fixé par vissage sur les glissières de la baie coulissante.

Le problème technique à la base de l'invention est de fournir un dispositif de motorisation qui puisse être adaptable, simplement, sur le chantier, à des baies coulissantes ou à des fenêtres coulissantes de différentes dimensions, et de différentes natures, en ne nécessitant pas la fixation du dispositif en un emplacement déterminé qui ne serait pas compatible avec la baie à équiper. En outre, il convient que ce dispositif soit esthétique, et résiste bien aux contraintes qui sont imposées par les efforts d'ouverture et de fermeture lors de la manipulation de baies vitrées de taille et par conséquent de poids important.

Ce dispositif, pour l'équipement d'une fenêtre ou d'une baie coulissante comportant un dormant et au moins un châssis coulissant dans le dormant, est du type comprenant :
- une crémaillère destinée à être fixée sur le châssis coulissant,
- un moteur électrique entraînant un pignon d'entraînement destiné à engrener avec crémaillère du châssis coulissant pour déplacer en translation le châssis dans le dormant,
- un faux-montant qui, d'une part, comprend une chambre dans laquelle est fixé le moteur électrique et présente, au voisinage de l'une de ses extrémités, une fenêtre située en regard du pignon d'entraînement et, d'autre part, est destiné à être adapté en façade du dormant, de manière à faire engrener le pignon avec la crémaillère,
- et des moyens pour la fixation des deux extrémités du faux-montant sur le dormant et/ou un support adjacent,
et le faux-montant, distinct de la baie, est constitué par un élément tubulaire à l'intérieur duquel est fixé le moteur et dont la longueur est adaptable en coupant l'une et/ou l'autre des extrémités, chaque extrémité de l'élément tubulaire étant associé à un embout muni de moyens de fixation sur le dormant et/ou sur un support adjacent vertical ou horizontal, chaque embout associé à une extrémité de l'élément tubulaire possédant une section correspondant à celle de l'élément tubulaire pour permettre, par emboîtement, soit l'engagement de l'élément tubulaire sur l'embout, soit l'engagement de l'embout sur l'élément tubulaire.

D'autres caractéristiques de l'invention ressortent des revendications.

En pratique, un élément tubulaire, par exemple en alliage d'aluminium, de section circulaire, est équipé en usine d'un motoréducteur, l'arbre de ce motoréducteur étant muni d'un pignon dépassant partiellement vers l'extérieur par une fenêtre ménagée dans l'élément tubulaire, et destiné à engrener avec la crémaillère fixée sur le châssis coulissant. L'extrémité inférieure de l'élément tubulaire peut être coupée sur le chantier pour s'adapter à la hauteur de la crémaillère. De même, l'extrémité supérieure de l'élément tubulaire peut être coupée sur le chantier pour s'adapter parfaitement au point de fixation supérieure.

L'invention fournit ainsi un dispositif qui est adaptable sur le chantier, en fonction de la hauteur de la baie, en fonction du positionnement des points de fixation supérieur et inférieur. En outre, ce dispositif est esthétique puisque l'élément tubulaire s'étend sur toute la hauteur de la baie dans la zone de jonction entre la partie coulissante et la partie fixe de la baie. Enfin, la fixation de l'élément tubulaire étant réalisée à ses extrémités inférieure et supérieure, le dispositif de motorisation résiste parfaitement aux contraintes résultant de la manipulation de baies de grandes dimensions.

Après découpe de l'élément tubulaire à la longueur voulue, les extrémités de celui-ci sont équipées d'embouts de section correspondant à celle de l'élément tubulaire, pour permettre une fixation par emboîtement. Les embouts dépassent de l'élément tubulaire, et servent à la fixation sur le dormant lui-même, ou sur des parois adjacentes au dormant, horizontales ou verticales.

Un embout peut être associé à une platine perpendiculaire à l'axe de l'embout, ou être associé à une interface s'étendant latéralement.

De toute façon l'invention sera bien comprise à l'aide de la description qui suit, en référence au dessin schématique annexé représentant, à titre d'exemple non limitatif, une forme d'exécution de ce dispositif.

Figure 1 en est une vue en perspective éclatée.

Figure 2 est une vue en perspective d'une fenêtre comportant un châssis fixe et un châssis coulissant, équipée de ce dispositif.

Figure 3 est une vue en coupe de la fenêtre de figure 2 et du dispositif de motorisation correspondant, selon la ligne III-III de figure 2.

Figure 4 est une vue en coupe par un plan horizontal de la fenêtre et du dispositif de motorisation de figure 2.

Le dispositif de motorisation selon l'invention, désigné par la référence générale 2, est destiné à équiper une baie coulissante comprenant un dormant 3, à l'intérieur duquel sont montés un châssis fixe 4 et un châssis coulissant 5.

Le dispositif représenté plus en détail en perspective éclatée à la figure 1 comprend une crémaillère 6 destinée à être fixée sur la traverse inférieure du châssis coulissant 5. La partie principale du dispositif de motorisation comprend un élément tubulaire 7, par exemple de section circulaire, réalisé en alliage d'aluminium. L'élément tubulaire peut par exemple être anodisé à l'aide de revêtement de différentes couleurs, pour pouvoir parfaitement s'intégrer dans l'environnement, notamment lorsque le châssis à équiper est un châssis métallique. A l'intérieur de l'élément tubulaire 7 est monté un motoréducteur 8, sur l'arbre duquel est calé un pignon 9, dont une partie de la périphérie dépasse de l'élément tubulaire à travers une fenêtre 10 que comporte celui-ci.

Compte tenu de la nature du matériau dans lequel il est réalisé, l'élément tubulaire peut être facilement ajusté en longueur par sciage de ses extrémités. L'extrémité inférieure peut être coupée pour positionner le pignon 9 en fonction de la hauteur de la crémaillère 6, et l'extrémité supérieure peut être coupée pour adapter l'élément tubulaire à la hauteur de la fenêtre et des points de fixation de l'élément tubulaire en partie haute et en partie basse.

Comme montré au dessin, l'extrémité inférieure de l'élément tubulaire est associée à un embout 12 de section correspondant à celle de l'élément tubulaire 7, pour pouvoir s'emboîter dans l'extrémité inférieure de l'élément tubulaire. Cet embout 12, qui peut être métallique ou en matière synthétique est solidaire d'une platine 13 qui en est perpendiculaire, et dans laquelle sont ménagés des trous 14 pour le passage de vis de fixation au sol.

L'extrémité supérieure de l'élément tubulaire est associée à un embout 15, de section correspondant à celle de l'élément tubulaire pour pouvoir être engagé dans celui-ci. La zone d'emboîtement 15 de l'embout est prolongée vers l'extérieur par une zone 16 de plus grande section, présentant un évidement latéral 17 en forme de feuillure. Cette feuillure 17 sert au montage d'une interface de fixation se présentant sous la forme d'une pièce formant entretoise, de forme générale parallélépipédique. Cette entretoise 18 possède une hauteur correspondant à celle de la feuillure 17, mais une largeur supérieure à celle de la feuillure, de façon à dépasser latéralement de l'élément tubulaire. Il est à noter que l'entretoise 18 formant interface peut être réalisée en un matériau sécable, ou comporter des lignes de rupture, permettant de régler sa largeur, et par conséquent la distance de l'élément tubulaire par rapport à un support vertical sur lequel peut être fixée l'entretoise 18.

Comme montré à la figure 3, l'embout 15, 16 présente une ouverture 19 pour le passage des fils d'alimentation électrique du moteur 8. Comme montré également à cette même figure, la zone d'extrémité 16 de l'embout, et l'entretoise 18 présentent des trous respectivement 20, 22 pour le passage de vis de fixation sur un support vertical 23 adjacent au dormant 3.

Comme il ressort de ce qui précède, l'invention apporte une grande amélioration à la technique existante, en fournissant un dispositif de motorisation d'une fenêtre ou d'une baie coulissante, de structure simple, permettant une adaptation aux dimensions de la fenêtre ou de la baie, permettant également une adaptation aux zones de fixation. En effet, il l'est si, dans la forme d'exécution décrite précédemment, la fixation de l'extrémité inférieure est réalisée par une platine horizontale et la fixation de l'extrémité supérieure est réalisée sur une paroi verticale adjacente au dormant, il serait tout à fait possible de fixer l'extrémité inférieure sur le dormant, et de fixer l'extrémité supérieure sur une surface horizontale, ou sur le dormant 3. Pour permettre la fixation sur une surface horizontale, l'embout supérieur pourrait être similaire à l'embout 12 et équipé d'une platine 13, ou encore l'entretoise 18 pourrait comporter des trous verticaux pour le passage de vis, débouchant dans la zone située au-delà de l'élément tubulaire, l'entretoise étant bien entendu fixée par des vis horizontales sur la partie 16 de l'embout.

Comme il va de soi, l'invention ne se limite pas à la seule forme d'exécution de ce dispositif, décrite ci-dessus à titre d'exemple, elle en embrasse toutes les variantes d'exécution et d'application.

C'est ainsi notamment que le dispositif de motorisation pourrait être adapté sur une fenêtre ne comprenant qu'un coulissant, telles qu'une fenêtre dite à galandage, dont le coulissant vient, en position d'ouverture, se loger dans une cloison creuse.

## Revendications

1. Dispositif pour la motorisation d'une fenêtre ou d'une baie coulissante comprenant un dormant (3) et au moins un châssis coulissant (5) dans le dormant (3), dispositif du type comprenant :
- une crémaillère (6) destinée à être fixée sur le châssis coulissant (5),
- un moteur électrique (8) entraînant un pignon d'entraînement (9) destiné à engrener avec crémaillère (6) du châssis coulissant (5) pour déplacer en translation le châssis (4) dans le dormant (3),
- un faux-montant (7) qui, d'une part, comprend une chambre dans laquelle est fixé le moteur électrique (8) et présente, au voisinage de l'une de ses extrémités, une fenêtre (10) située en regard du pignon d'entraînement (9) et, d'autre part, est destiné à être adapté en façade du dormant (3), de manière à faire engrener le pignon (9) avec la crémaillère (6),
- et des moyens (12-18) pour la fixation des deux extrémités du faux-montant (7) sur le dormant (3) et/ou un support adjacent,
**caractérisé en ce que** le faux-montant, distinct de la baie, est constitué par un élément tubulaire (7) à l'intérieur duquel est fixé le moteur (8) et dont la longueur est adaptable en coupant l'une et/ou l'autre des extrémités, chaque extrémité de l'élément tubulaire étant associé à un embout (12, 15) muni de moyens de fixation (13, 14, 16, 17, 18) sur le dormant et/ou sur un support adjacent vertical ou horizontal, chaque embout (13, 15) associé à une extrémité de l'élément tubulaire (7) possédant une section correspondant à celle de l'élément tubulaire (7) pour permettre, par emboîtement, soit l'engagement de l'élément tubulaire (7) sur l'embout (13, 15), soit l'engagement de l'embout sur l'élément tubulaire.

2. Dispositif selon la revendication 1, **caractérisé en ce que** l'embout (12) associé à une extrémité de l'élément tubulaire (7) est solidaire d'une platine (13) qui est perpendiculaire à l'axe de l'embout et comporte des trous (14) pour le passage de moyens de fixation tels que des vis.

3. Dispositif selon la revendication 1, **caractérisé en ce que** l'embout présente, au-delà de sa zone d'emboîtement (15) avec l'élément tubulaire, une zone (16) destinée à coopérer avec une interface (18) de fixation sur un support.

4. Dispositif selon la revendication 3, **caractérisé en ce que** la zone (16) de l'embout s'étendant au-delà de la zone d'emboîtement (15), possède une section supérieure à celle de la zone d'emboîtement et présente un évidement latéral en forme de feuillure (17) servant au montage de l'interface de fixation (18).

5. Dispositif selon la revendication 4, **caractérisé en ce que** l'interface de fixation est constituée par une entretoise (18) de forme générale parallélépipédique de largeur supérieure à la profondeur de la feuillure (17).

6. Dispositif selon la revendication 5, **caractérisé en ce que** l'entretoise (18) formant interface est réalisée en matériau sécable et/ou comporte des lignes de rupture permettant de régler sa largeur.

7. Dispositif selon l'une des revendications 3 à 6, **caractérisé en ce que** les moyens de fixation sont constitués par des trous (20, 22) en vis-à-vis ménagés dans l'embout (16) et dans l'entretoise (18) formant interface, transversalement à l'axe de l'élément tubulaire, destinés au passage de vis.

8. Dispositif selon la revendication 7, **caractérisé en ce que** l'entretoise (18) formant interface comporte des trous parallèles à l'axe de l'élément tubulaire, destinés au passage de vis, ces trous débouchant en dehors de la section de l'élément tubulaire (7).

9. Fenêtre ou baie coulissante comprenant un dormant fixé dans une ouverture d'une paroi de bâtiment et au moins un châssis monté coulissant dans le dormant, **caractérisée en ce qu'**elle comprend un dispositif de motorisation selon l'une des revendications 1 à 8, dont la crémaillère est solidaire du châssis coulissant et dont l'élément tubulaire contenant le moteur d'entraînement de la crémaillère est fixé verticalement devant la fenêtre sur des éléments de paroi adjacent au dormant et/ou sur le dormant lui-même.

## Claims

1. A device for motorizing a window or a sliding window, comprising a window frame (3) and at least one sash (5) inside the window frame (3), the device being of the kind comprising:
- a rack (6) to be fastened on the sash (5),
- an electric motor (8) driving a driving pinion (9) designed to mesh with a rack (6) of the sash (5) so as to translationally move the frame (4) inside the window frame (3),
- a false post (7), which on the one hand, comprises a chamber in which the electric motor (8) is fastened, and has near one of the ends thereof a window (10) located opposite the driving pinion (9) and, on the other hand, is designed to be adapted at the front of the window frame (3) thereby to have the pinion (9) mesh with the rack (6),
- and means (12-18) for fastening both ends of the false post (7) to the window frame (3) and/or an adjacent support,
**characterized in that** the false post, separate from the window opening, is composed of a tubular element (7) inside which the motor (8) is fastened and the length of which is adaptable by cutting one and/or the other of the ends, each end of the tubular element being associated with an end piece (12, 15) fitted with fastening means (13, 14, 16, 17, 18) on the window frame and/or on an adjacent vertical or horizontal support, each end piece (13, 15) being associated with one end of the tubular element (7) having a cross-section corresponding to that of the tubular element (7) in order to allow for either the tubular element (7) to be engaged on the end piece (13, 15), or for the end piece to be engaged on the tubular element, by fitting.

2. The device according to claim 1, **characterized in that** the end piece (12) associated with one end of the tubular element (7) is integral with a base plate (13) which is perpendicular to the axis of the end piece and comprises holes (14) for passing fastening means, such as screws.

3. The device according to claim 1, **characterized in that** the end piece has, beyond the fitting area (15) thereof with the tubular element, an area (16) designed to cooperate with a fastening interface (18) on the support.

4. The device according to claim 3, **characterized in that** the area (16) of the end piece extending beyond the fitting area (15), has a cross-section greater than that of the fitting area, and has a side cut-out in the shape of a rabbet (17) used for mounting the fastening interface (18).

5. The device according to claim 4, **characterized in that** the fastening interface is composed of a generally block-shaped crossbar (18) having a width which is greater than the depth of the rabbet (17).

6. The device according to claim 5, **characterized in that** the interface crossbar (18) is made of a divisible material and/or comprises breaking lines allowing for the width thereof to be adjusted.

7. The device according to any of claims 3 to 6, **characterized in that** the fastening means are composed of opposite holes (20, 22) made inside the end piece (16) and in the interface crossbar (18) transversely to the axis of the tubular element, designed for passing screws.

8. The device according to claim 7, **characterized in that** the interface crossbar (18) comprises holes parallel to the axis of the tubular element designed for passing screws, with the holes opening outside the cross-section of the tubular element (7).

9. A window or sliding window comprising a fixed window frame inside an opening of a building wall, and at least one slidingly mounted sash inside the window frame, **characterized in that** it comprises a motorizing device according to any of claims 1 to 8, the rack of which is integral with the sash, and the tubular element of which, containing the motor for driving the rack, is fastened vertically in front of the window on wall elements adjacent to the window frame and/or on the window frame itself.

## Patentansprüche

1. Vorrichtung zum Motorisieren eines Fensters oder eines Schiebefensters, umfassend einen Fensterrahmen (3) und mindestens einen Schieberahmen (5) in dem Fensterrahmen (3), wobei die Vorrichtung von der Art ist, die Folgendes umfasst:
- eine Zahnstange (6), die dazu gedacht ist, an dem Schieberahmen (5) befestigt zu werden,
- einen Elektromotor (8), der ein Antriebsritzel (9) antreibt, das dazu gedacht ist, mit einer Zahnstange (6) des Schieberahmens (5) zu kämmen, um den Rahmen (4) innerhalb des Fensterrahmens (3) translationsmäßig zu bewegen,
- einen Montageschenkel (7), der einerseits eine Kammer umfasst, in welcher der Elektromotor (8) befestigt ist, und in der Nähe seiner Enden ein Fenster (10) aufweist, das sich gegenüber dem Antriebsritzel (9) befindet, und andererseits dazu gedacht ist, auf der Vorderseite des Fensterrahmens (3) angebracht zu werden, um dadurch das Ritzel (9) zum Kämmen mit der Zahnstange (6) zu veranlassen,
- und Mittel (12-18) für die Befestigung der beiden Enden des Montageschenkels (7) an dem Fensterrahmen (3) und/oder einem angrenzenden Träger,
**dadurch gekennzeichnet, dass** der Montageschenkel, der von der Fensteröffnung getrennt ist, aus einem röhrenförmigen Element (7) besteht, in dessen Innenraum der Motor (8) befestigt ist und dessen Länge durch Zuschneiden eines und/oder des anderen der Enden anpassbar ist, wobei jedes Ende des röhrenförmigen Elements mit einem Endstück (12, 15) verknüpft ist, das mit Befestigungsmitteln (13, 14, 16, 17, 18) auf dem Fensterrahmen und/oder auf einem angrenzenden senkrechten oder waagerechten Träger versehen ist, wobei jedes Endstück (13, 15) mit einem Ende des röhrenförmigen Elements (7) verknüpft ist, das einen Querschnitt aufweist, der demjenigen des röhrenförmigen Elements (7) entspricht, um durch Einstecken entweder den Eingriff des röhrenförmigen Elements (7) in das Endstück (13, 15) oder den Eingriff des Endstücks in das röhrenförmige Element ermöglicht.

2. Vorrichtung nach Anspruch 1, **dadurch gekennzeichnet, dass** das Endstück (12), das mit einem Ende des röhrenförmigen Elements (7) verknüpft ist, mit einer Platine (13) einstückig ist, die zu der Achse des Endstücks rechtwinklig ist und Löcher (14) für den Durchgang von Befestigungsmitteln, wie etwa Schrauben, umfasst.

3. Vorrichtung nach Anspruch 1, **dadurch gekennzeichnet, dass** das Endstück über seinen Einsteckbereich (15) mit dem röhrenförmigen Element hinaus einen Bereich (16) aufweist, der dazu gedacht ist, mit einer Befestigungsverbindungsstelle (18) auf dem Träger zusammenzuwirken.

4. Vorrichtung nach Anspruch 3, **dadurch gekennzeichnet, dass** der Bereich (16) des Endstücks, der sich über den Einsteckbereich (15) hinaus erstreckt, einen Querschnitt aufweist, der größer ist als derjenige des Einsteckbereichs und einen seitlichen Ausschnitt in Form eines Anschlags (17) aufweist, der zur Anbringung der Befestigungsverbindungsstelle (18) dient.

5. Vorrichtung nach Anspruch 4, **dadurch gekennzeichnet, dass** die Befestigungsverbindungsstelle aus einer im Allgemeinen quaderförmigen Strebe (18) besteht, die eine Breite aufweist, die größer ist als die Tiefe des Anschlags (17).

6. Vorrichtung nach Anspruch 5, **dadurch gekennzeichnet, dass** die Verbindungsstellenstrebe (18) aus einem teilbaren Material hergestellt wird und/oder Bruchlinien umfasst, um eine Einstellung ihrer Breite zu ermöglichen.

7. Vorrichtung nach einem der Ansprüche 3 bis 6, **dadurch gekennzeichnet, dass** die Befestigungsmittel aus gegenüberliegenden Löchern (20, 22) bestehen, die in dem Endstück (16) und in der Verbindungsstellenstrebe (18) quer zu der Achse des röhrenförmigen Elements eingearbeitet sind, die zum Durchgang von Schrauben gedacht sind.

8. Vorrichtung nach Anspruch 7, **dadurch gekennzeichnet, dass** die Verbindungsstellenstrebe (18) Löcher parallel zu der Achse des röhrenförmigen Elements umfasst, die zum Durchgang von Schrauben gedacht sind, wobei die Löcher außerhalb des Querschnitts des röhrenförmigen Elements (7) ausmünden.

9. Fenster oder Schiebefenster, umfassend einen feststehenden Fensterrahmen in einer Öffnung einer Gebäudewand und mindestens einen Rahmen, der gleitend in dem Fensterrahmen eingebaut ist, **dadurch gekennzeichnet, dass** es eine Motorisierungsvorrichtung nach einem der Ansprüche 1 bis 8 umfasst, deren Zahnstange mit dem Schieberahmen einstückig ist und deren röhrenförmiges Element, das den Antriebsmotor der Zahnstange enthält, senkrecht vor dem Fenster auf Wandelementen neben dem Fensterrahmen und/oder auf dem Fensterrahmen selber befestigt ist.
